# EUROPÄISCHE PATENTANMELDUNG

(11) **EP 4 632 960 A1**
(43) Veröffentlichungstag der Anmeldung: **15.10.2025**
(21) Anmeldenummer: 25168416.3
(22) Anmeldetag: 04.04.2025
(51) Int. Cl.: H01R 12/51, H01R 12/57, H01R 12/58

(54) **KABELANSCHLUSSDOSE ZUM DIREKTEN ANSCHLUSS AN LEITERPLATTE**

(30) Priorität: 11.04.2024 DE 202024101769 U
(71) Anmelder: Electro Terminal GmbH & Co KG, 6020 Innsbruck (AT)
(72) Erfinder: Kreuzbichler, Jürgen, 6067 Absam (AT)
(74) Vertreter: Kiwit, Benedikt

(57) **Zusammenfassung**

Die Erfindung betrifft eine Kabelanschlussdose (1) zur elektrischen Verbindung von Adern eines Anschlusskabels an eine Leiterplatte (8) eines elektrischen Geräts, insbesondere eines elektrischen Haushaltsgeräts. Die Kabelanschlussdose (1) weist ein Gehäuse (2) auf mit einem Gehäuse-Unterteil (3) und einen Gehäuse-Deckel (4), welche wahlweise verschließbar sind, um einen Anschlussraum (A) zu umschließen, und wahlweise öffenbar sind, um den Anschlussraum (A) zum Verbindung der Adern des Anschlusskabels freizulegen, sowie mit einer Kabeldurchführung (5) zur Durchführung des Anschlusskabels in den Anschlussraum (A). Die Kabelanschlussdose (1) weist ferner wenigstens ein Kontaktelement (6) auf mit einem Kontaktabschnitt (60) zum direkten elektrischen Anschluss wenigstens einer der Adern (L) des Anschlusskabels in dem Anschlussraum (A), sowie mit wenigstens einem Kontaktpin (61), der mit dem Kontaktabschnitt (60) elektrisch verbunden ist und aus dem Gehäuse (2) derart vorragt, um mit einer Leiterplatte (8) mittels Lötverbindung und/oder Steckverbindung direkt verbunden zu werden.

## Beschreibung

Die vorliegende Erfindung betrifft eine Kabelanschlussdose zur elektrischen Verbindung von Adern eines Anschlusskabels an eine Leiterplatte - beispielsweise in einem elektrischen (Haushalts-)Gerät -, eine Kabelanschluss-Baugruppe mit der Kabelanschlussdose sowie einer mit dieser elektrisch verbundenen Leiterplatte, und ein elektrisches Gerät, wie ein elektrisches Haushaltsgerät, mit der Kabelanschluss-Baugruppe und einer damit elektrisch verbundenen elektrisch betriebenen Einheit.

Kabelanschlussdosen sind aus dem Stand der Technik grundsätzlich bekannt. Derartige Kabelanschlussdosen weisen dabei ein Gehäuse auf, in dem mehrere Kontaktstellen bzw. Anschlussstellen zum Anschließen etwaiger Adern eines entsprechenden Anschlusskabels vorgesehen sind. Das Kabel wird - oft über eine Zugentlastung der Kabelanschlussdose - in deren Gehäuse geführt. Die Anschlussstellen sind in der Regel mittels Schraub- oder Steckkontakten bereitgestellt. Die einzelnen Adern werden dazu in die entsprechenden Anschlussstellen eingeführt und mit einem Kontaktelement der Anschlussstelle elektrisch und mechanisch verbunden. Die Zugentlastung dient, sofern vorhanden, einer mechanischen Entlastung der elektrischen Anschlussstellen. Nach elektrischem Anschluss der Adern und Schließen der Zugentlastung kann das Gehäuse geschlossen und somit die elektrischen Kontaktstellen sicher vor Berührung verborgen werden. Kabelanschlussdosen unterscheiden sich demnach gattungsmäßig von einfachen Anschluss- und Verbindungsklemmen nicht nur in Aufbau, Einsatzzweck und Größe, sondern auch durch ihre Eigenschaft, wahlweise geöffnet und geschlossen zu werden, sowie durch die grundsätzlich lösbaren Anschlussstellen und oft auch durch die optionale Zugentlastung. Kabelanschlussdosen unterscheiden sich ebenso von einfachen Steckverbindern, indem diese als Dosen ausgebildet sind. Die vorbeschriebenen Kabelanschlussdosen werden Geräte-seitig an einem Befestigungsbereich eines elektrischen Geräts mit in der Regel definiertem Lochbild zum eindeutigen Einsetzen der Kabelanschlussdose befestigt. Die entsprechenden weiterführenden elektrischen Leitungen des elektrischen Geräts werden dann rückseitig des Befestigungsbereichs an die entsprechenden Kontaktelemente angeschlossen. Hierzu weisen die Kontaktelemente in der Regel Flachstecker (auch Flachsteckzungen genannt) auf. Die elektrischen Leitungen weisen mit dem Flachstecker korrespondierende Flachsteckhülsen (bspw. Steckkabelschuhe) auf, welche in der Regel auf die Aderenden aufgequetscht sind. Die Flachsteckhülsen können dann auf die Flachstecker gesteckt und ggf. dann mit diesen vercrimpt werden, um eine Flachsteckverbindung zu bilden. Somit können die jeweiligen Adern des externen Anschlusskabels über die Kontaktelemente mit den weiterführenden elektrischen Leitungen elektrisch verbunden werden.

Flachsteckverbinder kommen oft in Elektrogeräten und im KFZ-Bereich zum Einsatz, wo sie als Kabelschuhe auf die Aderenden von Kabeln (bspw. eines Kabelbaums) im Crimp- oder Pressverfahren aufgequetscht werden. Kabelschuhe ermöglichen in der Elektroinstallationstechnik ein elektrisches Verbinden von Leitungen oder Litzen durch Schrauben (Ring, Gabel), Stecken (Steckkabelschuhe bzw. Flachsteckverbinder) oder Buchsenklemmen (Stiftkabelschuhe) als Alternative zur Befestigung von Leitungen in Klemmen mittels Aderendhülsen. Die von herkömmlichen Kabelanschlussdosen bekannten Flachstecker dienen somit dem direkten Anschluss an Geräte-seitige Leitungen oder Litzen über die daran vorgesehenen Kabelschuhe. Die Flachstecker sind grundsätzlich nicht zur direkten Verbindung mit einer Leiterplatte vorgesehen; und sind zudem auch aufgrund ihres Materials (nicht oder nicht ausreichend lötbar), ihrer Dimensionen (nicht lötbar ohne Beschädigung der Leiterplatte) und/oder ihrer Anordnung (nicht ausreichend exponiert bereitgestellt) auch nicht zur direkten Verbindung mit einer Leiterplatte geeignet.

Es ist nunmehr eine Aufgabe der vorliegenden Erfindung, eine Kabelanschlussdose der eingangs genannten Art bereitzustellen, welche in einfacher Weise auch bei begrenztem Bauraum eingesetzt und elektrisch verbunden werden kann.

Die vorbeschriebene Aufgabe wird durch den Gegenstand der unabhängigen Ansprüche gelöst. Die abhängigen Ansprüche bilden den zentralen Gedanken der vorliegenden Erfindung in besonders vorteilhafter Weise weiter.

Gemäß einem ersten Aspekt betrifft die vorliegende Erfindung eine Kabelanschlussdose zur elektrischen Verbindung von Adern eines Anschlusskabels an eine Leiterplatte; und so bevorzugt ferner mit weiterführenden elektrischen Leitungen an einem elektrischen Gerät. Die Kabelanschlussdose weist ein Gehäuse auf. Das Gehäuse wiederum weist ein Gehäuse-Unterteil und einen Gehäuse-Deckel auf, welche wahlweise verschließbar sind, um einen Anschlussraum zu umschließen, und wahlweise öffenbar sind, um den Anschlussraum zum Verbinden der Adern des Anschlusskabels freizulegen. Das Gehäuse weist ferner eine Kabeldurchführung zur Durchführung des Anschlusskabels in den Anschlussraum - bevorzugt in einer Durchführrichtung - auf. Die Kabelanschlussdose weist zudem wenigstens ein Kontaktelement auf. Das Kontaktelement wiederum weist einen Kontaktabschnitt zum direkten elektrischen Anschluss wenigstens einer der Adern des Anschlusskabels in dem Anschlussraum auf. Des Weiteren weist das Kontaktelement wenigstens einen Kontaktpin auf, der mit dem Kontaktabschnitt elektrisch verbunden ist und aus dem Gehäuse derart vorragt, um mit einer Leiterplatte mittels Lötverbindung und/oder Steckverbindung verbunden zu werden.

Im Rahmen der Erfindung ist unter einem Kontaktpin bevorzugt ein im wesentlichen Stab- bzw. Pin-förmiges/r Element bzw. Abschnitt zu verstehen, das/der zur direkten Steckverbindung und/oder Lötverbindung mit einer Leiterplatte ausgebildet ist. Derartige Kontaktpins sind beispielsweise aus der Oberflächenmontage (SMT; Surface Mount Technology), der Durchsteckmontage (THT; Through Hole Technology), und der Pin-in-Paste Montage (THR; Through Hole Reflow Technology) grundsätzlich bekannt. Kontaktpins weisen in der Regel einen (kreis-)runden oder quadratischen Querschnitt auf; in der Regel meist einen Querschnitt mit in der Querschnittsebene ähnlichen oder identischen Erstreckungsdimensionen bezüglich der die Querschnittsebene aufspannenden zwei Koordinatenachsen. Kontaktpins unterscheiden sich dabei grundlegend von aus herkömmlichen Kabelanschlussdosen bekannten Flachsteckern bzw. Flachsteckzungen dahingehend, dass letztere für eine rein mechanische Verbindung zu Flachsteckhülsen ausgebildet und ausgelegt sind und überdies nicht für eine direkte Verbindung - sowohl in Steckweise als auch zum Löten - mit Leiterplatten bzw. deren Leiterbahnen ausgebildet sind. Flachstecker weisen in der Querschnittsebene in der Regel eine deutlich größere Breite als Tiefe auf und haben meist einen rechteckigen Querschnitt.

Mittels der vorbeschriebenen Kabelanschlussdose wird es nunmehr erstmals ermöglicht, diese direkt auf einer Leiterplatte mittels Lötverbindung und/oder Steckverbindung vorzusehen. Somit kann die Kabelanschlussdose besonders kompakt verbaut werden. Dadurch können entsprechende elektrische Geräte, mit denen die Kabelanschlussdose ausgestattet wird, auch insgesamt kompakter ausgebildet bzw. mehr Bauraum für andere Komponenten bereitgestellt werden. So weisen beispielsweise Haushaltsgeräte, wie Kochfelder mit Induktionstechnologie, Leiterplatten mit Leiterbahnen (bspw. mit gedruckten Schaltkreisen) auf, mit denen dann die Kabelanschlussdose direkt (elektrisch und bevorzugt auch mechanisch) verbunden werden kann. Somit kann gegenüber handelsüblichen Flachsteckverbindungen auf zusätzliche Verdrahtung zwischen Leiterplatte und Kabelanschlussdose verzichtet werden.

Der Kontaktpin kann bevorzugt aus dem Gehäuse-Unterteil vorragen; mithin also aus dem Gehäuse-Unterteil derart vorragen, um mit einer Leiterplatte mittels Steckverbindung und/oder Lötverbindung verbunden zu werden. Somit kann der Kontaktpin in einem stabilen Teil des Gehäuses vorgesehen werden. Zudem ermöglich es die Anordnung des Kontaktpins, die Kabelanschlussdose insgesamt kompakt bereitzustellen.

Der Kontaktpin kann bevorzugt als Stiftverbinder ausgebildet sein. Somit können für Leiterplatten grundsätzlich bekannte Kontaktelemente auf die Anschlussdose angewendet werden, was wiederum die Montage derselben für einen Monteur vereinfacht.

Der Kontaktpin bzw. Stiftverbinder kann bevorzugt als Lötpin ausgebildet sein. Somit kann ein für eine Lötverbindung üblicher Kontaktpin bereitgestellt werden, der sich einfach mit einer Leiterplatte verlöten lässt; dies bspw. mittels Oberflächenmontage (SMT; Surface Mount Technology) und/oder Durchsteckmontage (THT; Through Hole Technology) und/oder Pin-in-Paste Montage (THR; Through Hole Reflow Technology).

Der Kontaktpin bzw. Stiftverbinder kann bevorzugt als Steckpin ausgebildet sein. Somit kann ein für eine Steckverbindung üblicher Kontaktpin bereitgestellt werden, der sich einfach mit einer Leiterplatte verbinden lässt; dies bspw. mittels einfacher Steckverbindung und/oder Durchsteckmontage (THT; Through Hole Technology) und/oder Pin-in-Paste Montage (THR; Through Hole Reflow Technology)

Das Kontaktelement kann bevorzugt mehrere, besonders bevorzugt wenigstens zwei oder wenigstens drei, der Kontaktpins aufweisen. Somit kann das Kontaktelement je nach geforderter zu übertragender Leistung (bspw. bis zu 40 Ampere oder mehr) entsprechend beliebig ausgelegt werden.

Das Kontaktelement kann bevorzugt wenigstens teilweise in einem Aufnahmeabschnitt des Gehäuses, vorzugsweise des Gehäuse-Unterteils, aufgenommen sein. Somit kann der Aufbau der Kabelanschlussdose und insbesondere des Gehäuses vereinfacht sein. Zudem kann das entsprechend in dem Aufnahmeabschnitt aufgenommene Kontaktelement sicher und stabil vorgesehen werden.

Der Kontaktabschnitt kann bevorzugt einen Schraubkontaktanschluss und/oder einen Federkraftklemmanschluss und/oder einen Schneidkontakt zum elektrischen Anschluss der wenigstens einen der Adern des Anschlusskabels aufweisen. Somit kann der Kontaktabschnitt entsprechend der gewünschten Kabelanschlussmöglichkeit gewählt werden. Mittels der Verwendung eines Schraubklemmanschlusses kann auf herkömmliche Anschlussmöglichkeiten zurückgegriffen werden. Mittels der Verwendung eines entsprechenden Federkraftklemmanschlusses wird es bevorzugt ermöglicht, ohne Zuhilfenahme von weiteren Hilfsmitteln und Werkzeugen, wie beispielsweise eines Schraubendrehers oder in der Kabelanschlussdose bereitgestellte Drücker oder schwenkbare Lösehebel und dergleichen, - mithin also werkzeuglos - die Adern eines Anschlusskabels elektrisch (und bevorzugt auch mechanisch) zu verbinden. Da diese Eigenschaft in dem Federkraftklemmanschluss selbst bereitgestellt ist, kann ein einfacher und kompakter Aufbau der Kabelanschlussdose ermöglicht werden. Ebenso kann das Anschließen von einem Anschlusskabel weiter vereinfacht werden. Mittels der Verwendung eines Schneidkontaktes wird es ermöglicht, die Adern eines Anschlusskabels in einfacher und sicherer Weise elektrisch (und bevorzugt auch mechanisch) anzuschließen. Da der Schneidkontakt ausgebildet ist, das Isoliermaterial der jeweiligen Ader zu durchtrennen, um so eine elektrische Kontaktierung der Ader mit dem Kontaktelement bereitzustellen, kann auf aufwendige vorbereitende Schritte wie das Abisolieren der Adern verzichtet werden. Insbesondere lassen sich so in einfacher Weise sowohl starre als auch flexible Leiter einer Ader - welche per Definition einen mit dem Isoliermaterial ummantelten Leiter aufweist - besonders einfach, schnell und sicher elektrisch anschließen. Eine Endbearbeitung bspw. durch Vorsehen von Aderendhülsen oder Ultraschallverschweißen der abisolierten Aderenden - insbesondere von flexiblen Leitern - kann entfallen.

Das Kontaktelement kann bevorzugt einen Verbindungsabschnitt aufweisen, der den Kontaktabschnitt und den Kontaktpin elektrisch miteinander verbindet und der sich aus dem Anschlussraum nach außerhalb des Gehäuses erstreckt. Somit kann eine einfache elektrische Verbindung zwischen dem Kontaktabschnitt und dem Kontaktpin bereitgestellt werden. Dies kann zudem eine besonders kompakte Bauweise der Kabelanschlussdose ermöglichen.

Der Verbindungsabschnitt kann bevorzugt mit dem Kontaktabschnitt und/oder dem Kontaktpin integral und bevorzugt einstückig ausgebildet sein. Somit kann zum einen die Herstellung der betreffenden Bauteile als zum anderen auch deren Handling bei der Montage vereinfacht werden.

Die Kabelanschlussdose kann ferner einen Erdungskontakt aufweisen, welcher bevorzugt mit dem oder einem der Kontaktelement(e) elektrisch verbunden ist. Auf diese Weise kann die Kabelanschlussdose in einfacher und sicherer Weise gegenüber dem elektrischen Gerät geerdet werden. Die Kabelanschlussdose kann so in besonders sicherer Weise bereitgestellt werden.

Der Erdungskontakt kann als separates Bauteil - bspw. als Stanz-Biege-Teil - bereitgestellt oder auch integral - vorzugsweise einstückig - mit dem zugeordneten Kontaktelement ausgebildet sein. Als separates Bauteil bereitgestellt kann eine elektrische Verbindung zu dem zugeordneten Kontaktelement bspw. durch kraftschlüssige und/oder formschlüssige und/oder stoffschlüssige Verbindung der Bauteile erzielt werden. Beispielsweise kann der Erdungskontakt eine Spange aufweisen, welche bei der Montage durch Aufnahme in dem Gehäuse mit einem Abschnitt des Kontaktelements in Klemm- und/oder Rastverbindung gelangt und/oder anschließend stoffschlüssig damit verbunden wird. Bei der integralen Ausbildung kann die Anzahl der Bauteile reduziert und somit das Handling zur Montage vereinfacht werden; dies umso mehr bei einer einstückigen Ausgestaltung, bei der bevorzugt auch die Herstellung vereinfacht ist. Insbesondere in dem Fall, in dem das Kontaktelement von einer von dem Anschlussraum abgewandten Außenseite bzw. Unterseite des Gehäuses - bspw. in dem zuvor beschriebenen Aufnahmeabschnitt - aufnehmbar sind, kann in einfacher Weise eine automatisierte Montage der Kabelanschlussdose ermöglicht werden. Insbesondere kann dabei der Erdungskontakt aufgrund seiner bevorzugt integralen Ausbildung mit dem Kontaktelement automatisch mit der Aufnahme des zugeordneten Kontaktelements bereitgestellt werden.

Das Kontaktelement ist bevorzugt einstückig ausgebildet. Insbesondere kann/können der Kontaktabschnitt und/oder der Kontaktpin einstückig ausgebildet sein. Somit können diese Bauteile auf herkömmliche Weise einfach bereitgestellt werden, was zu einem einfachen Handling und einer insgesamt kostengünstigen Bereitstellung und Herstellung einer damit ausgestatteten Kabelanschlussdose führt.

Das Kontaktelement ist bevorzugt als Stanz-Biege-Teil ausgebildet. Insbesondere kann/können der Kontaktabschnitt und/oder der Kontaktpin als Stanz-Biege-Teil ausgebildet sein. Somit können diese Bauteile auf herkömmliche Weise einfach bereitgestellt werden, was zu einer insgesamt besonders kostengünstigen Herstellung und Bereitstellung einer damit ausgestatteten Kabelanschlussdose führt.

Das Gehäuse und/oder das Kontaktelement kann/können ein Koppelelement zur mechanischen Verbindung der Anschlussdose - bevorzugt an eine Leiterplatte - aufweisen. Somit kann die Kabelanschlussdose besonders einfach und sicher montiert werden. Das Koppelelement kann dabei bevorzugt ein Rastelement und/oder einen Lötanker aufweisen. Ein Rastelement ermöglich eine einfache aber effektive Befestigungsmöglichkeit. Ein Lötanker ermöglicht eine besonders kompakte und sichere Befestigungsmöglichkeit.

Wie bereits beschrieben, kann die Kabelanschlussdose bevorzugt mehrere der Kontaktelemente aufweisen. Somit können dem jeweiligen Zweck der Kabelanschlussdose entsprechend beliebig viele Leiteranschlussstellen (also Kontaktabschnitte) bzw. Pole bereitgestellt werden (beispielsweise zum Anschluss an elektrische Geräte mit Starkstrom).

Die Kabelanschlussdose kann bevorzugt je Kontaktelement mehrere der Kontaktabschnitte aufweisen. Somit kann ein Kontaktelement zum Anschluss beliebig vieler Leiter ausgebildet sein.

Das Gehäuse kann bevorzugt ferner eine Zugentlastung zum Arretieren des durch die Kabeldurchführung geführten Anschlusskabels in der Kabelanschlussdose aufweisen. Durch Bereitstellung einer entsprechenden Zugentlastung können die Kontaktabschnitte des Kontaktelements mechanisch entlastet werden, so dass dauerhaft eine sichere elektrische Kontaktierung der Adern in den zugeordneten Kontaktelementen gewährleistet werden kann.

Die Zugentlastung kann bevorzugt einen Zugentlastungsbügel aufweisen. Der Zugentlastungsbügel kann - bevorzugt translatorisch und/oder rotatorisch - bewegbar vorgesehen sein, um die Zugentlastung in eine Geschlossenstellung zu versetzen, um so ein durchgeführtes Anschlusskabel in der Kabelanschlussdose zu arretieren. So kann der Zugentlastungsbügel bevorzugt aufsteckbar vorgesehen sein; bspw. zum Aufstecken auf eine damit korrespondierende Zugentlastungsaufnahme in dem Gehäuse bzw. Gehäuse-Unterteil. In einem entfernten Zustand (Offenstellung) des Zugentlastungsbügels liegt die Kabeldurchführung so zum Einlegen eines Anschlusskabels frei. In einem aufgesteckten Zustand (Geschlossenstellung) des Zugentlastungsbügels kann die Kabeldurchführung geschlossen werden, um so ein durchgeführtes Anschlusskabel in der Kabelanschlussdose zu arretieren. Ist der Zugentlastungsbügel bevorzugt schwenkbar in dem Gehäuse (beispielsweise dem Gehäuse-Unterteil) gelagert, so kann dieser zwischen einer/der (definierten) Offenstellung, in der die Zugentlastung bzw. die Kabeldurchführung zum Einlegen eines Anschlusskabels freiliegt, und einer/der (definierten) Geschlossenstellung, in der die Kabeldurchführung (wenigstens teilweise) geschlossen ist (beispielsweise indem der Zugentlastungsbügel mit dem Gehäuse (beispielsweise Gehäuse-Unterteil) ein eingelegtes Anschlusskabel einklemmt), bewegbar sein. Somit kann die Zugentlastung einfach aber effektiv ausgebildet werden. Der Zugentlastungsbügel kann in der Geschlossenstellung bevorzugt mit dem Gehäuse - bspw. dem Gehäuse-Unterteil und/oder der Zugentlastungsaufnahme - (lösbar) verrasten, wodurch die Zugentlastung wirkungsvoll gesichert ist.

Die Zugentlastung kann alternativ oder ergänzend bevorzugt auch Klemmabschnitte des Gehäuses, beispielsweise des Gehäuse-Unterteils und des Gehäuse-Deckels, und besonders bevorzugt ferner des Zugentlastungsbügels (dann beispielsweise wenigstens durch Gehäuse-Unterteil und Zugentlastungsbügel) aufweisen, um wenigstens im geschlossenen Zustand des Gehäuses ein durch die Kabeldurchführung geführtes Anschlusskabel in der Kabelanschlussdose zu halten bzw. zu arretieren. Hierzu können die korrespondierenden Klemmabschnitte entsprechend auf das Gehäuse-Unterteil und den Gehäuse-Deckel bzw. den Zugentlastungsbügel derart verteilt sein, um im geschlossenen Zustand des Gehäuses ein durch die Kabeldurchführung geführtes Anschlusskabel in der Kabelanschlussdose zu arretieren. Die Klemmabschnitte können dabei wenigstens im geschlossenen Zustand des Gehäuses wenigstens teilweise im Bereich der oder in Verlängerung der Kabeldurchführung vorgesehen sein; bevorzugt die Kabeldurchführung wenigstens teilweise seitlich oder beidseits (also oben und unten) begrenzen. Die Zugentlastung kann so besonders einfach aber wirkungsvoll bereitgestellt werden.

Die Zugentlastung oder wenigstens der Zugentlastungsbügel kann integral - vorzugsweise einstückig - mit dem Gehäuse hergestellt sein; dies bevorzugt als (Kunststoff-)Spritzgussteil. So können beispielsweise die Klemmabschnitte auf die beiden Gehäuseteile verteilt im Spritzgussverfahren bereitgestellt werden. Auch ist es denkbar, dass ein entsprechend bereitgestellter Zugentlastungsbügel beispielsweise über einen mitgespritzten Abschnitt geringeren Querschnitts, welcher beispielsweise als Gelenkabschnitt oder einfach als Verliersicherung dienen kann, ausgebildet ist. Auch ist es denkbar, dass ein Zugentlastungsbügel beispielsweise mit dem Gehäuse integral mitgespritzt und dann über Sollbruchstellen von dem Gehäuse nach dem Spritzgussvorgang abgetrennt werden kann, um anschließend mit dem Gehäuse zur bevorzugt schwenkbaren Bereitstellung verbunden bzw. verrastet zu werden. Somit können Gehäuse und Zugentlastung in besonders einfacher Weise hergestellt werden, während eine hohe Funktionalität und Variabilität ermöglicht wird.

Das Gehäuse ist bevorzugt als (Kunststoff-)Spritzgussteil und besonders bevorzugt als integrales (Kunststoff-)Spritzgussteil hergestellt. Das Gehäuse kann so auf einfache Weise hergestellt werden.

Das Gehäuse ist bevorzugt aus einem Isolierstoffmaterial (bspw. Kunststoff) und besonders bevorzugt in einem Kunststoffspritzgussverfahren hergestellt. Somit kann das Gehäuse in besonders einfacher Weise bereitgestellt werden und erlaubt einen sicheren Einsatz der Kabelanschlussdose.

Das Gehäuse-Unterteil und der Gehäuse-Deckel sind bevorzugt über ein Verbindungselement, wie ein Scharnier, beweglich miteinander verbunden, um den Anschlussraum wahlweise freizulegen und zu verschließen. Das Verbindungselement, wie das Scharnier, kann dabei durch integrale oder zusätzliche Bauteile und Strukturen bereitgestellt werden, welche es ermöglichen, das Gehäuse-Unterteil und den Gehäuse-Deckel beweglich miteinander zu verbinden. Beispielsweise kann das Verbindungselement auch integral zwischen dem Gehäuse-Unterteil und dem Gehäuse-Deckel mit ebendiesen ausgebildet sein; beispielsweise in Form eines Filmscharniers.

Gemäß einem weiteren Aspekt betrifft die vorliegenden Erfindung ferner eine Kabelanschluss-Baugruppe. Diese weist die erfindungsgemäße Kabelanschlussdose auf, wie sie zuvor bereits beschrieben wurde. Insofern wird auf obige Ausführungen verwiesen. Darüber hinaus weist die Kabelanschluss-Baugruppe ferner eine Leiterplatte mit wenigstens einer elektrischen Leiterbahn auf. Das oder die Kontaktelement(e) ist/sind dann (jeweils) mit der Leiterplatte über den jeweiligen Kontaktpin derart verbunden, um eine an dem zugeordneten Kontaktabschnitt elektrisch angeschlossene Ader des Anschlusskabels elektrisch mit der Leiterbahn zu verbinden.

Die Kabelanschlussdose kann somit auf besonders einfache und kompakte Weise direkt mit - also auf - einer Leiterplatte bereitgestellt werden. Somit kann auf zusätzliche Verdrahtung zwischen Leiterplatte und Kabelanschlussdose, wie sie bisher bspw. über Flachstecker verwirklicht wurde, verzichtet werden. Der Kabelanschluss-Baugruppe werden somit die bereits zur erfindungsgemäßen Kabelanschlussdose zuvor beschriebenen Vorteile gleichermaßen zuteil.

Die Verbindung des jeweiligen Kontaktpins mit der Leiterplatte kann bevorzugt über eine Steckverbindung und/oder Oberflächenmontage (SMT; Surface Mount Technology) und/oder Durchsteckmontage (THT; Through Hole Technology) und/oder Pin-in-Paste Montage (THR; Through Hole Reflow Technology) erfolgen bzw. erfolgt sein. Somit kann die elektrische wie mechanische Verbindung auf vielfältige Art und Weise verwirklicht werden; je nach Anforderung.

Gemäß einem weiteren Aspekt betrifft die vorliegenden Erfindung ferner ein elektrisches Gerät, insbesondere ein elektrisches Haushaltsgerät. Dieses elektrische Gerät weist eine erfindungsgemäße Kabelanschluss-Baugruppe auf, wie sie zuvor bereits beschrieben wurde. Insofern wird auf obige Ausführungen verwiesen. Darüber hinaus weist das elektrische Gerät ferner eine elektrisch betriebene Einheit auf, welche mit der Leiterbahn der Leiterplatte elektrisch verbunden ist, um über ein an der Kabelanschlussdose angeschlossenes Anschlusskabel mit Strom versorgt zu werden. Bei der elektrisch betriebenen Einheit kann es sich bspw. um ein Kochfeld mit Induktionstechnologie handeln. Dem elektrischen Gerät werden somit die bereits zur Kabelanschlussdose und zur Kabelanschluss-Baugruppe zuvor beschriebenen Vorteile gleichermaßen zuteil.

Weitere Ausgestaltungen und Vorteile der vorliegenden Erfindung werden anhand der Figuren der begleitenden Zeichnungen im Folgenden beschrieben. Es zeigen:
- Fig. 1: eine perspektivische Unteransicht einer erfindungsgemäßen Kabelanschlussdose gemäß einem Ausführungsbeispiel der vorliegenden Erfindung,
- Fig. 2: eine Seitenansicht der erfindungsgemäßen Kabelanschlussdose gemäß Figur 1,
- Fig. 3: eine perspektivische Draufsicht auf eine erfindungsgemäße Kabelanschluss-Baugruppe gemäß einem Ausführungsbeispiel der vorliegenden Erfindung mit der Kabelanschlussdose gemäß Figur 1,
- Fig. 4: eine Seitenansicht der erfindungsgemäßen Kabelanschluss-Baugruppe gemäß Figur 3; hier zusammen mit einer elektrisch betriebenen Einheit (bspw. ein Kochfeld mit Induktionstechnologie) zur Bildung eines erfindungsgemäßen elektrischen Geräts gemäß einem Ausführungsbeispiel der vorliegenden Erfindung,
- Fig. 5: eine perspektivische Unteransicht der erfindungsgemäßen Kabelanschluss-Baugruppe gemäß Figur 3.

Die Figuren zeigen ein Ausführungsbeispiel einer Kabelanschlussdose 1. Die Kabelanschlussdose 1 gemäß der vorliegenden Erfindung dient zur elektrischen Verbindung von Leitern bzw. Adern eines Anschlusskabels an eine Leiterplatte 8 eines elektrischen Geräts 100, insbesondere eines elektrischen Haushaltsgeräts. Als elektrische Geräte 100 kommen dabei alle denkbaren elektrischen Geräte 100, insbesondere elektrische Haushaltsgeräte, in Frage, welche Leiterplatten 8 verwenden; bspw. Kochfelder mit Induktionstechnologie.

Insbesondere mit Blick auf die Figuren 1 bis 4 weist die Kabelanschlussdose 1 ein Gehäuse 2 auf. Das Gehäuse 2 ist bevorzugt aus einem Isolierstoffmaterial, wie bspw. Kunststoff, hergestellt. Bevorzugt ist das Gehäuse 2 als (integrales) (Kunststoff-)Spritzgussteil hergestellt.

Das Gehäuse 2 weist ein Gehäuse-Unterteil 3 sowie einen Gehäuse-Deckel 4 auf. Das Gehäuse-Unterteil 3 und der Gehäuse-Deckel 4 sind wahlweise verschließbar (vgl. Figuren 1 bis 5), um einen Anschlussraum A zu umschließen bzw. zu verschließen, und wahlweise öffenbar, um den Anschlussraum A zum Verbinden der Adern des Anschlusskabels freizulegen.

Das Gehäuse-Unterteil 3 und der Gehäuse-Deckel 4 können bevorzugt über ein Verbindungselement 20 beweglich miteinander verbunden sein, um den Anschlussraum A wahlweise freizulegen und zu verschließen. Wie insbesondere Figur 3 zu entnehmen ist, kann das Verbindungselement 20 beispielsweise als Scharnier ausgebildet sein. Die Gehäuseteile 3, 4 weisen hierzu bevorzugt miteinander korrespondierende Strukturelemente 34, 44 auf, über die das Gehäuse-Unterteil 3 mit dem Gehäuse-Deckel 4 entsprechend schwenkbar gekoppelt ist bzw. werden kann. Es ist beispielsweise auch denkbar, dass das Verbindungselement 20 als zwischen dem Gehäuse-Unterteil 3 und dem Gehäuse-Deckel 4 integral bzw. einstückig ausgebildetes Element bereitgestellt ist; beispielsweise in Form eines Filmscharniers.

Die Kabelanschlussdose 1 weist des Weiteren eine Kabeldurchführung 5 zur Durchführung des Anschlusskabels in den Anschlussraum A - hier bevorzugt in einer Durchführrichtung D - auf. Die Kabeldurchführung 5 ist hier beispielsweise integral durch das Gehäuse 2 gebildet. Die Kabeldurchführung 5 befindet sich bevorzugt in einer Trennebene des Gehäuse-Unterteils 3 und des Gehäuse-Deckels 4.

Die Gehäuseteile 3, 4 können miteinander korrespondierende Rastelemente (nicht gezeigt) aufweisen, über die die Gehäuseteile 3, 4 im geschlossenen Zustand miteinander sicher und bevorzugt ebenso lösbar verrasten. Alternativ oder ergänzend können Gehäuse-Unterteil 3 und Gehäuse-Deckel 4 auch durch andere Strukturelemente und/oder separate Elemente, wie eine Schraube, in der geschlossenen Position miteinander arretiert werden.

Das Gehäuse 2 kann des Weiteren eine Zugentlastung 7 zum Arretieren des durch die Kabeldurchführung 5 geführten Anschlusskabels in der Kabelanschlussdose 1 aufweisen. Die Zugentlastung 7 ist dabei besonders deutlich in der Figur 3 sowie auch in den Figuren 2 und 4 erkennbar. Die Zugentlastung 7 ist hier beispielsweise durch einen Zugentlastungsbügel 71 gebildet bzw. weist diesen auf.

Der Zugentlastungsbügel 71 kann - bevorzugt translatorisch und/oder rotatorisch - bewegbar vorgesehen sein, um die Zugentlastung 7 in eine Geschlossenstellung (vgl. Figuren 2 bis 4) zu versetzen, um so ein durchgeführtes Anschlusskabel in der Kabelanschlussdose 1 zu arretieren.

In dem gezeigten Ausführungsbeispiel ist der Zugentlastungsbügel 71 translatorisch bewegbar bzw. aufsteckbar vorgesehen. So kann der Zugentlastungsbügel 71 hier beispielsweise aufsteckbar - hier bevorzugt senkrecht zur Durchführungsrichtung D - vorgesehen sein; bspw. zum Aufstecken auf eine damit korrespondierende Zugentlastungsaufnahme 37 in dem bzw. des Gehäuse(s) 2 bzw. Gehäuse-Unterteil(s) 3. In einem entfernten Zustand (Offenstellung) des Zugentlastungsbügels 71 liegt die Kabeldurchführung 5 so zum Einlegen eines Anschlusskabels frei. In einem aufgesteckten Zustand (Geschlossenstellung; vgl. Figuren 2 bis 4) des Zugentlastungsbügels 71 kann die Kabeldurchführung 5 geschlossen werden, um so ein durchgeführtes Anschlusskabel in der Kabelanschlussdose 1 zu arretieren.

Es ist auch denkbar, dass der Zugentlastungsbügel 71 rotatorisch bewegbar vorgesehen ist; vorzugsweise schwenkbar in dem Gehäuse 2 - bspw. über korrespondierende Schwenkstrukturen - gelagert ist. Ist der Zugentlastungsbügel 71 bevorzugt schwenkbar in dem Gehäuse 2 (beispielsweise dem Gehäuse-Unterteil 3) gelagert, so kann dieser zwischen einer/der Offenstellung, in der die Zugentlastung 7 bzw. die Kabeldurchführung 5 zum Einlegen eines Anschlusskabels freiliegt, und einer/der Geschlossenstellung, in der die Zugentlastung 7 bzw. die Kabeldurchführung 5 (wenigstens teilweise) geschlossen ist (beispielsweise indem der Zugentlastungsbügel 71 mit dem Gehäuse 2 (beispielsweise Gehäuse-Unterteil 3) ein eingelegtes Anschlusskabel einklemmt), bewegbar sein.

Der Zugentlastungsbügel 71 kann in der Geschlossenstellung bevorzugt mit dem Gehäuse 2 bzw. dem Gehäuse-Unterteil 3 bzw. der Zugentlastungsaufnahme 37 (lösbar) verrasten. Der Zugentlastungsbügel 71 sowie das Gehäuse 2 - hier das Gehäuse-Unterteil 3 bzw. dessen Zugentlastungsaufnahme 37 - können korrespondierende Raststrukturen 38, 78 (vgl. bspw. Figur 3) aufweisen, über die der (von der Offenstellung) in die Geschlossenstellung gebrachte Zugentlastungsbügel 71 sicher verrastet werden kann.

Bevorzugt kann das Anschlusskabel über korrespondierende Klemmabschnitte sicher in der Zugentlastung 7 - hier zwischen dem Zugentlastungsbügel 71 und dem Gehäuse-Unterteil 3 bzw. dessen Zugentlastungsaufnahme 37 - gehalten werden, um insbesondere längs des Anschlusskabels (also bevorzugt in Durchführrichtung D) wirkende Zugkräfte aufzunehmen, um somit die in der Kabelanschlussdose 1 elektrisch angeschlossenen Adern gegenüber entsprechenden Zugkräften zu entlasten. Alternativ oder ergänzend ist es auch denkbar, dass die korrespondierenden Klemmabschnitte entsprechend auf das Gehäuse-Unterteil 3 und den Gehäuse-Deckel 4 verteilt sind und im geschlossenen Zustand des Gehäuses 2 ein durch die Kabeldurchführung 5 geführtes Anschlusskabel in der Kabelanschlussdose 1 halten; wahlweise ferner mittels des vorbeschriebenen Zugentlastungsbügels 71. Die Klemmabschnitte sind wenigstens in der Geschlossenstellung bzw. im geschlossenen Zustand des Gehäuses 2 wenigstens teilweise im Bereich der oder in Verlängerung der Kabeldurchführung 5 vorgesehen; bevorzugt seitlich bzw. beidseits der Kabeldurchführung 5 (hier bspw. oben und unten).

Die Zugentlastung 7, vorzugsweise wenigstens der Zugentlastungsbügel 71 und/oder die Zugentlastungsaufnahme 37, kann/können integral und vorzugsweise einstückig mit dem Gehäuse 2 bzw. dem jeweiligen Gehäuseteil 3, 4 hergestellt sein; beispielsweise als (Kunststoff-)Spritzgussteil.

Die Kabelanschlussdose 1 weist des Weiteren wenigstens ein und vorzugsweise mehrere - im vorliegenden Ausführungsbeispiel beispielsweise sechs - Kontaktelement(e) 6 auf.

Das Kontaktelement 6 wiederum weist wenigstens einen oder auch mehrere Kontaktabschnitt(e) 60 (nur andeutungsweise in Figuren 1 und 4 bezeichnet) zum direkten elektrischen Anschluss wenigstens einer der Adern des Anschlusskabels in dem Anschlussraum A auf. Die Erfindung ist dabei nicht auf eine bestimmte Anzahl an Kontaktelementen 6 beschränkt, sodass die Kabelanschlussdose 1 einen oder mehrere (also zwei oder mehr) der Kontaktelemente 6 aufweisen kann.

Das Gehäuse 2 - hier vorzugsweise das Gehäuse-Unterteil 3 - kann bevorzugt je Kontaktelement 6 einen Aufnahmeabschnitt 35 (nur andeutungsweise in Figur 1 bezeichnet) zur Aufnahme und vorzugsweise zur rastenden Aufnahme des zugeordneten Kontaktelements 6 aufweisen. Die jeweiligen Aufnahmeabschnitte 35 können dabei bevorzugt derart ausgebildet sein, dass das zugeordnete Kontaktelement 6 von dem Anschlussraum A her - also einer Innenseite des Gehäuses 2 bzw. Gehäuse-Unterteils 3 aufnehmbar ist; in Figur 1 beispielsweise von unten her. Es ist alternativ auch denkbar, dass das Kontaktelement 6 von einer den Anschlussraum A abgewandten Außenseite des Gehäuses 2 bzw. Gehäuse-Unterteils 3 in den entsprechenden Aufnahmeabschnitt 35 aufnehmbar ist; in Figur 1 beispielsweise von oben her.

Das Kontaktelement 6 weist des Weiteren wenigstens einen Kontaktpin 61 auf, der mit dem Kontaktabschnitt 60 elektrisch verbunden ist und aus dem Gehäuse 2 - hier bevorzugt aus dem Gehäuse-Unterteil 3 - derart vorragt, um mit einer Leiterplatte 8 mittels Lötverbindung und/oder Steckverbindung direkt verbunden zu werden (vgl. Figuren 1, 2, 4, 5).

Der Kontaktpin 61 kann bevorzugt als Stiftverbinder, vorzugsweise als Lötpin und/oder als Steckpin, ausgebildet sein, wie dies beispielhaft aus den Figuren 1, 2, 4 und 5 erkennbar ist.

Das Kontaktelement 6 kann bevorzugt mehrere - vorzugsweise wenigstens zwei oder wenigstens drei (in dem dargestellten Ausführungsbeispiel jeweils drei) - der Kontaktpins 61 aufweisen.

Der Kontaktabschnitt 60 kann bevorzugt einen Federkraftklemmanschluss und/oder einen Schneidkontakt zum elektrischen Anschluss der wenigstens einen der Adern des Anschlusskabels aufweisen. Grundsätzlich ist auch eine Schraubkontaktanschluss oder eine andere Anschlussmöglichkeit denkbar.

Wie insbesondere aus Figur 1 ersichtlich ist, kann das Kontaktelement 6 einen Verbindungsabschnitt 62 aufweisen, der den Kontaktabschnitt 60 und den Kontaktpin 61 elektrisch verbindet und der sich aus dem Anschlussraum A nach außerhalb des Gehäuses 2 erstreckt. Der Verbindungsabschnitt 62 kann dabei, wie beispielhaft gezeigt, mit dem Kontaktabschnitt 60 und/oder dem Kontaktpin 61 (hier mit beiden) integral und bevorzugt einstückig ausgebildet sein.

Das Kontaktelement 6 kann bevorzugt, wie beispielhaft gezeigt, einstückig ausgebildet sein.

Das Kontaktelement 6 kann bevorzugt, wie beispielhaft gezeigt, als Stanz-Biege-Teil ausgebildet sein.

Die Kabelanschlussdose 1 kann ferner einen Erdungskontakt 9 aufweisen, welcher mit dem oder einem der Kontakteelemente 6 oder dessen Kontaktabschnitt 60 elektrisch verbunden ist, wie dies beispielhaft den Figuren 3 und 4 zu entnehmen ist. Dabei kann der Erdungskontakt 9 beispielsweise als separates Bauteil bereitgestellt werden. In diesem Fall kann der Erdungskontakt 9 beispielsweise mittels Kraftschluss mit dem Kontaktelement 6 bzw. dessen Kontaktabschnitt 60 verbunden werden. Alternativ oder ergänzend ist auch eine formschlüssige und/oder stoffschlüssige Verbindung des Erdungskontakts 9 mit dem zugeordneten Kontaktelement 6 bzw. Kontaktabschnitt 60 denkbar. Ist der Erdungskontakt 9 als separates Bauteil bereitgestellt, wird dieser bevorzugt von einer dem Aufnahmeraum A zugewandten Innenseite oder von einer dem Aufnahmeraum A abgewandten Außenseite des Gehäuses 2 bzw. Gehäuse-Unterteils 3 an- bzw. eingesetzt. Grundsätzlich kann der Erdungskontakt 9 auch integral und vorzugsweise einstückig mit dem zugeordneten - mithin mit einem der - Kontaktelemente 6 oder dessen Kontaktabschnitt 60 ausgebildet sein.

Das Gehäuse 2 und/oder das Kontaktelement 6 kann bevorzugt ein Koppelelement 21 zur mechanischen Verbindung der Kabelanschlussdose 1 aufweisen (vgl. Figuren 1 bis 5). Das Koppelelement 21 kann besonders bevorzugt ein Rastelement und/oder einen Lötanker aufweisen. Das Rastelement (bspw. eine Raste) kann dann bspw. mit einem korrespondierenden Rastelement auf Seiten der Leiterplatte 8 oder des elektrischen Geräts 100 rastend zusammenwirken. Der Lötanker kann auf entsprechende Lötstellen der Leiterplatte 8 aufgelötet und so die Kabelanschlussdose 1 befestigt werden.

Die Figuren 3 bis 5 zeigen ferner beispielhaft eine Ausführungsform einer erfindungsgemäßen Kabelanschluss-Baugruppe 10, welche die zuvor beschriebene Kabelanschlussdose 1 sowie die Leiterplatte 8 mit wenigstens einer elektrischen Leiterbahn 80 (in den Darstellungen der Figur 3 von der Kabelanschlussdose 1 verdeckt; in Figur 4 zur Veranschaulichung lediglich schematisch beispielhaft dargestellt) aufweist. Das oder die Kontaktelement(e) 6 ist/sind jeweils mit der Leiterplatte 8 über den/die jeweiligen Kontaktpin(s) 61 derart verbunden ist/sind, um eine an dem zugeordneten Kontaktabschnitt 60 elektrisch angeschlossene Ader des Anschlusskabels elektrisch mit der oder wenigstens einer der Leiterbahn(en) 80 zu verbinden.

Die Verbindung des jeweiligen Kontaktpins 61 mit der Leiterplatte 8 kann bevorzugt über eine Steckverbindung und/oder Oberflächenmontage (SMT; Surface Mount Technology) und/oder Durchsteckmontage (THT; Through Hole Technology) und/oder Pin-in-Paste Montage (THR; Through Hole Reflow Technology) erfolgen bzw. erfolgt sein.

Die Figur 4 zeigt ferner beispielhaft ein elektrisches Gerät 100, insbesondere ein elektrisches Haushaltsgerät. Dieses weist neben der zuvor beschriebenen Kabelanschluss-Baugruppe 10 ferner eine elektrisch betriebene Einheit 101 auf, welche mit der oder den Leiterbahn(en) 80 der Leiterplatte 8 elektrisch verbunden ist, um über ein an der Kabelanschlussdose 1 angeschlossenes Anschlusskabel mit Strom versorgt zu werden.

Die vorliegende Erfindung ist durch das vorbeschriebene Ausführungsbeispiel nicht beschränkt, sofern sie vom Gegenstand der folgenden Ansprüche umfasst ist. Insbesondere können die vorbeschriebenen Merkmale in beliebiger Weise miteinander kombiniert und untereinander ausgetauscht werden. Bei Vorliegen mehrerer oder aller der Merkmale, wie beispielhaft in dem Ausführungsbeispiel gezeigt, können jeweils mehrere der Merkmale als bevorzugt integraler Teil desselben Bauteilabschnitts bereitgestellt werden, um so eine möglichst kompakte Bauform bei gleichzeitig hoher Funktionalität bereitzustellen.

## Patentansprüche

1. Kabelanschlussdose (1) zur elektrischen Verbindung von Adern eines Anschlusskabels an eine Leiterplatte (8) eines elektrischen Geräts, insbesondere eines elektrischen Haushaltsgeräts, aufweisend:
ein Gehäuse (2) mit
• einem Gehäuse-Unterteil (3) und einen Gehäuse-Deckel (4), welche wahlweise verschließbar sind, um einen Anschlussraum (A) zu umschließen, und wahlweise öffenbar sind, um den Anschlussraum (A) zum Verbindung der Adern des Anschlusskabels freizulegen,
• einer Kabeldurchführung (5) zur Durchführung des Anschlusskabels in den Anschlussraum (A), und
wenigstens ein Kontaktelement (6) mit
• einem Kontaktabschnitt (60) zum direkten elektrischen Anschluss wenigstens einer der Adern (L) des Anschlusskabels in dem Anschlussraum (A), und
• wenigstens einem Kontaktpin (61), der mit dem Kontaktabschnitt (60) elektrisch verbunden ist und aus dem Gehäuse (2) derart vorragt, um mit einer Leiterplatte (8) mittels Lötverbindung und/oder Steckverbindung direkt verbunden zu werden.

2. Kabelanschlussdose (1) nach Anspruch 1, der Kontaktpin (61) aus dem Gehäuse-Unterteil (3) derart vorragt, um mit einer Leiterplatte (8) mittels Steckverbindung und/oder Lötverbindung verbunden zu werden.

3. Kabelanschlussdose (1) nach einem der vorhergehenden Ansprüche, wobei der Kontaktpin (61) als Stiftverbinder, vorzugsweise als Lötpin und/oder als Steckpin, ausgebildet ist.

4. Kabelanschlussdose (1) nach einem der vorhergehenden Ansprüche, wobei das Kontaktelement (6) mehrere, vorzugsweise wenigstens zwei oder wenigstens drei, der Kontaktpins (61) aufweist.

5. Kabelanschlussdose (1) nach einem der vorhergehenden Ansprüche, wobei das Kontaktelement (6) wenigstens teilweise in einem Aufnahmeabschnitt (35) des Gehäuses (2), vorzugsweise des Gehäuse-Unterteils (3), aufgenommen ist.

6. Kabelanschlussdose (1) nach einem der vorhergehenden Ansprüche, wobei der Kontaktabschnitt (60) einen Federkraftklemmanschluss und/oder einen Schneidkontakt zum elektrischen Anschluss der wenigstens einen der Adern (L) des Anschlusskabels aufweist.

7. Kabelanschlussdose (1) nach einem der vorhergehenden Ansprüche, wobei das Kontaktelement (6) einen Verbindungsabschnitt (62) aufweist, der den Kontaktabschnitt (60) und den Kontaktpin (61) elektrisch verbindet und der sich aus dem Anschlussraum (A) nach außerhalb des Gehäuses (2) erstreckt,
wobei der Verbindungsabschnitt (62) mit dem Kontaktabschnitt (60) und/oder dem Kontaktpin (61) integral und bevorzugt einstückig ausgebildet ist.

8. Kabelanschlussdose (1) nach einem der vorhergehenden Ansprüche, wobei das Kontaktelement (6) einstückig ausgebildet ist und/oder als Stanz-Biege-Teil ausgebildet ist.

9. Kabelanschlussdose (1) nach einem der vorhergehenden Ansprüche, wobei das Gehäuse (2) und/oder das Kontaktelement (6) ein Koppelelement zur mechanischen Verbindung der Kabelanschlussdose (1) aufweist,
wobei das Koppelelement ein Rastelement und/oder einen Lötanker aufweist.

10. Kabelanschlussdose (1) nach einem der vorhergehenden Ansprüche, aufweisend mehrere der Kontaktelemente (6) und/oder je Kontaktelement (6) mehrere der Kontaktabschnitte (60).

11. Kabelanschlussdose (1) nach einem der vorhergehenden Ansprüche, wobei das Gehäuse (2) ferner eine Zugentlastung (7) zum Arretieren des durch die Kabeldurchführung (5) geführten Anschlusskabels in der Kabelanschlussdose (1) aufweist.

12. Kabelanschluss-Baugruppe (10) aufweisend:
• eine Kabelanschlussdose (1) gemäß einem der vorhergehenden Ansprüche, und
• eine Leiterplatte (8) mit wenigstens einer elektrischen Leiterbahn (80),
wobei das oder die Kontaktelement(e) (6) jeweils mit der Leiterplatte (8) über den oder die jeweiligen Kontaktpin(s) (61) derart verbunden ist/sind, um eine an dem zugeordneten Kontaktabschnitt (60) elektrisch angeschlossene Ader des Anschlusskabels elektrisch mit der Leiterbahn (80) zu verbinden.

13. Kabelanschluss-Baugruppe (10) nach Anspruch 12, wobei die Verbindung des jeweiligen Kontaktpins (61) mit der Leiterplatte (8) über eine Steckverbindung und/oder Oberflächenmontage (SMT; Surface Mount Technology) und/oder Durchsteckmontage (THT; Through Hole Technology) und/oder Pin-in-Paste Montage (THR; Through Hole Reflow Technology) erfolgt ist.

14. Elektrisches Gerät (100), insbesondere elektrisches Haushaltsgerät, aufweisend:
• eine Kabelanschluss-Baugruppe (10) nach Anspruch 12 oder 13, und
• eine elektrisch betriebene Einheit (101), welche mit der wenigstens einen Leiterbahn (80) der Leiterplatte (8) elektrisch verbunden ist, um über ein an der Kabelanschlussdose (1) angeschlossenes Anschlusskabel mit Strom versorgt zu werden.
